# EUROPÄISCHE PATENTSCHRIFT

(11) **EP 3 530 810 B1**
(45) Veröffentlichungstag und Bekanntmachung des Hinweises auf die Patenterteilung: **26.01.2022**
(21) Anmeldenummer: 19159330.0
(22) Anmeldetag: 26.02.2019
(51) Int. Cl.: E02B 17/02, E02D 27/52, E02B 17/00

(54) **OFFSHORE-PLATTFORM MIT WENIGSTENS EINEM RAMMPFAHL**
OFFSHORE PLATFORM WITH AT LEAST ONE DRIVEN PILE
PLATEFORME EN MER DOTÉE D'AU MOINS UN PIEU

(30) Priorität: 26.02.2018 DE 102018104328
(43) Veröffentlichungstag der Anmeldung: 28.08.2019
(73) Patentinhaber: Tractebel Overdick GmbH, 20457 Hamburg (DE)
(72) Erfinder: OLTMANN, Klaas, 21217 Seevetal (DE)
(74) Vertreter: Groth, Wieland

(56) Entgegenhaltungen:
- WO-A2-2011/033267
- CN-A- 106 013 212
- DE-U1-202007 009 474
- GB-A- 2 006 910

## Beschreibung

Die Erfindung betrifft eine Offshore-Plattform mit wenigstens einem Rammpfahl einer Pfahlgründung mit einer Außenwandung mit einem Außendurchmesser und ein Verfahren zur Installation einer Offshore-Plattform.

Offshore-Plattformen sind im Stand der Technik natürlich hinlänglich bekannt. Insbesondere beim Aufbau von Windparks werden sogenannte Übertragungsstationen benötigt, die über Stromzu- und -ableitungen verfügen, zu denen der von den Windenergieanlagen erzeugte Strom geliefert wird, dort umtransformiert wird und über ein Seekabel an Land geleitet wird. Die Stromleitungen müssen von dem Plattformaufbau, auch Topsides genannt, zum Meeresboden geleitet werden. Dafür sind Kabelführungen bestimmt. Auch für die Zu- und Ableitung von Frischwasser, den Transport von Menschen durch Leitern etc. ist es erforderlich, den Transport von der Topsides zur Meeresoberfläche zu ermöglichen. Problematisch ist, dass die Übertragungsplattformen üblicherweise auf Rammpfählen stehen. Die Rammpfähle werden mittels eines Hammers in den Meeresboden gerammt. Dabei werden enorme Beschleunigungskräfte auf den Rammpfahl ausgeübt. Anbauten an den Rammpfahl sind so gut wie unmöglich. Sie würden beim Rammen abfallen. Dennoch ist es, wie oben geschildert, unbedingt erforderlich, Anbauten an die Pfahlgründung der Übertragungsplattform anzubringen.

Aus der DE 20 2007 009 474 U1 ist eine Windkraftanlage bekannt, die auf einem Monopile offshore gegründet ist. Die Anlage wird über einen Gründungspfahl gesteckt und vergrautet.

In der GB 2 006 910 A ist ein Gittergerüst beschrieben.

In der WO 2011/033267 A2 ist ein J-Tube, das außen an einem Pfahl angeordnet ist, offenbart.

In der CN 106013212 A ist ein Jacket-System zur Gründung einer Offshore-Windkraftanlage offenbart.

Aufgabe der Erfindung ist es, eine Offshore-Plattform zur Verfügung zu stellen, bei der Anbauten an Rammpfähle zur Verfügung gestellt werden sowie ein Verfahren zur Verfügung zu stellen, mit dem Anbauten an Rammpfähle ermöglicht werden.

Die Aufgabe wird in ihrem ersten Aspekt durch eine eingangs genannte Offshore-Plattform mit den Merkmalen des Anspruchs 1 gelöst.

Die Erfindung macht von der Idee Gebrauch, auf einen Rammpfahl mit einer Außenwandung, die vorzugsweise entlang seiner gesamten Längsausdehnung einen gleichbleibenden Außendurchmesser aufweist, eine Hülse zu fädeln, die eine Innenwandung mit einen vorzugsweise ebenfalls über ihre gesamte Längsausdehnung gleichbleibenden Innendurchmesser aufweist, der etwas größer als der Außendurchmesser des Rammpfahls ist.

Die Hülse kann mittels eines Kranes auf den in den Meeresboden gerammten Pfahl gefädelt werden. Dadurch ist es möglich, zunächst den Rammpfahl mit einem Hammer und erheblichen kurzzeitigen Beschleunigungen in den Meeresboden zu rammen und, nachdem der Rammpfahl seine endgültige Position im Meeresboden erreicht hat, anschließend die Hülse mit Anbauten über den Rammpfahl zu fädeln. Die Hülse ist vorzugsweise mit einem Auflagestück verbunden, das auf ein oberes Ende des in den Meeresboden gerammten Rammpfahls gesetzt wird. Das Auflagestück ist in der Horizontalen geschlossen oder weist einen Innendurchmesser auf, der geringer ist als der Außendurchmesser des Rammpfahls, so dass das Auflagestück nicht über den Rammpfahl nach unten rutscht, sondern auf ihm aufliegt. Die Hülse kann mittels eines Gestänges mit dem Auflagestück verbunden sein. Es ist auch denkbar, dass die Hülse in Längsrichtung des Rammpfahls eine große Längsausdehnung aufweist, so dass das Auflagestück direkt am meeresbodenabseitigen Ende der Hülse positionsfest mit der Hülse integral verbunden ist, vorzugsweise verschweißt ist.

In einem Spalt zwischen der Außenwandung des Rammpfahls und der Innenwandung der Hülse ist wenigstens ein Abstandshalter vorgesehen, der die Hülse fixiert gegenüber dem Rammpfahl in Betrieb hält. Es kann sich um elastische Abstandshalter handeln oder um in den Spalt über Öffnungen im Rammpfahl eingegossenen Beton oder Ähnliches.

Außen an der Hülse sind erfindungsgemäß Anbauteile, beispielsweise Halterungen für eine Kabelführung sowie die Kabelführung selbst angeordnet. Es können auch Halterungen für Rohrleitungen, Halterungen für Anlandestellen für Boote einschließlich der Anlandestelle selbst vorgesehen sein. Es können auch Befestigungsvorrichtungen für Laufstege und Laufstege selbst außen an den Hülsen angeordnet sein. Da die Hülsen mit einem Kran vorsichtig über die Rammpfähle gefädelt werden können, wirken keine großen Kräfte während der Montage der Hülse auf die Anbauteile an der Hülse, so dass die Anbauteile aufwendig und komplex ausgebildet sein können.

Günstigerweise ist am meeresbodenseitigen Ende der Hülse, vorzugsweise jeder der Hülsen, ein Einweiser vorgesehen. Dabei kann es sich um einen meeresbodenseitig erweiternden Trichter handeln, der das Einfädeln der Hülse auf den Rammpfahl erleichtert.

Die eingefädelte Hülse kann sich über die gesamte Länge des über den Meeresboden ragenden Rammpfahlabschnitts erstrecken. Das heißt, dass die Hülse beinahe auf dem Meeresboden aufsetzt, möglicherweise sogar auf dem Meeresboden aufsetzt, vorzugsweise jedoch kurz beabstandet über dem Meeresboden endet, wobei dieser Abstand 1, 2 oder 3 m betragen kann. Es sind jedoch alle Zwischenabstände mitoffenbart.

Die Hülse ist vorzugsweise in Längsrichtung, also lotrecht mit Öffnungen versehen, vorzugsweise ist die Hülse nicht als Rohr, sondern selbst als Gestänge ausgebildet, das nur einen schmale Hülse am meeresbodenseitigen Ende aufweist und am meeresbodenabseitigen Ende ein Auflagestück aufweist.

In ihrem zweiten Aspekt wird die Aufgabe durch ein Verfahren mit den Merkmalen des Anspruchs 6 gelöst.

Erfindungsgemäß werden wenigstens drei Rammpfähle in einen Meeresboden gerammt. Nachdem jeder Rammpfahl vollständig in den Meeresboden mit einer vorgesehenen Tiefe gerammt ist, wird über ein meeresbodenabseitiges Ende jedes Rammpfahls eine erfindungsgemäße Hülse gestülpt. Außen an der Hülse werden Anbauteile befestigt. Zwischen der Außenwandung des Rammpfahls und der Innenwandung der Hülse wird wenigstens ein Abstandshalter angeordnet.

Zunächst ist das erfindungsgemäße Verfahren zur Durchführung mit einer der oben genannten Offshore-Plattformen geeignet; umgekehrt ist jede der oben genannten Offshore-Plattformen zur Installation mit diesem oder einem der nachfolgend genannten Verfahren geeignet. Hinsichtlich der Anbauteile wird auf die obigen Ausführungen verwiesen, erfindungsgemäß handelt es sich um Kabelführungen bzw. deren Halterungen, um Wasserleitungen, insbesondere Frischwasserleitungen bzw. deren Halterungen, Haltevorrichtungen für Anlandestationen sowie Leitern für Personentransfer.

Die Hülse wird vorzugsweise einen Abschnitt weit über den Rammpfahl in Richtung des Meeresbodens gezogen.

Die Hülse kann insbesondere bis auf Höhe eines Meeresspiegels oder noch tiefer über den Rammpfahl gezogen werden, so dass auf Höhe des Meeresspiegels oder auch noch zwischen dem Meeresboden und dem Meeresspiegel Anbauteile an der Hülse befestigt werden können. Beispielsweise werden Kabelführungen angeordnet, die von dem Plattformaufbau bis knapp über den Meeresboden verlaufen, so dass die in ihnen geführten Kabel geschützt zwischen Meeresboden und Plattformaufbau angeordnet werden können.

In einer bevorzugten Ausführungsform wird die Hülse mit einem Aufsatz verbunden, der meeresbodenabseitig an der Hülse angeordnet ist. Der Aufsatz kann über ein Gestänge mit der Hülse verbunden sein. Es ist auch denkbar, dass die Hülse eine hinreichende Länge aufweist, so dass der Aufsatz am meeresbodenabseitigen Ende der Hülse selbst positionsfest mit der Hülse verbunden ist. Der Aufsatz wird beim Aufsetzen der Hülse auf den Rammpfahl oben auf das freie Ende des Rammpfahls aufgesetzt und verhindert ein weiteres Durchrutschen der Hülse zum Meeresboden.

Besonders bevorzugt wird ein Spalt zwischen Hülse und Rammpfahl vergossen. Der Spalt kann vollständig oder nur an bestimmten Punkten vergossen werden. Dadurch wird die Position der Hülse zum Rammpfahl stabil gehalten, und auch bei Wellenschlag wird die Hülse nicht gegen den Rammpfahl schlagen.

Erfindungsgemäß werden verschiedene Hülsen, die über verschiedene Rammpfähle gefädelt sind, miteinander durch ein Gestänge verbunden. Auch an dem Gestänge können weitere Anbauteile angeordnet werden.

Die Erfindung wird anhand eines Ausführungsbeispiels in fünf Figuren beschrieben. Dabei zeigen:
- Fig. 1: schematische seitliche Ansicht zweier Rammpfähle, wobei über einen eine erfindungsgemäße Hülse gefädelt wird,
- Fig. 2: auf den Rammpfahl in Fig. 1 gefädelte Hülse,
- Fig. 3: auf zwei Rammpfähle der Rammpfahlgründung gefädelte Hülsen und Ponton mit einer Topsides,
- Fig. 4: zwischen die Rammpfähle gefahrener Ponton mit der Topsides, die gerade auf die Enden der Pfähle abgesetzt wird,
- Fig. 5: Längsschnittansicht der erfindungsgemäßen Hülse.

Fig. 1 zeigt eine Gründung einer Übertragungsplattform 1, bei der ein erster Rammpfahl 2 und ein zweiter Rammpfahl 3 in einen Meeresboden 4 gerammt sind. Zum Rammen der Rammpfähle 2, 3 in den Meeresboden 4 kann ein an einer Hubplattform 6 angeordneter Kran 7 und ein an dem Kran 7 angeordneter (nicht dargestellter) Hammer verwendet werden. Die beiden Rammpfähle 2, 3 sind auf gleiche Höhe in den Meeresboden 4 gerammt, d. h. sie ragen mit einem gleich langen Abschnitt über eine Wasseroberfläche 10 heraus.

In Fig. 1 ist ein erster Verfahrensschritt dargestellt, in dem eine erfindungsgemäße erste Hülse 8 über den ersten Rammpfahl 2 gestülpt wird. Die erste Hülse 8 wird mittels des Kranes 7 angehoben und lotgerecht gehalten. Die erste Hülse 8 weist an ihrem meeresbodenseitigen Ende einen Einweiser 9 in Form eines zum Boden hin geöffneten Trichters auf, der das Fädeln der ersten Hülse 8 über den ersten Rammpfahl 2 erleichtert. An der ersten Hülse 8 sind seitlich sich gegenüberliegend zwei Kabelführungen 19 angeordnet. Die erste Hülse 8 weist eine Länge auf, die im Wesentlichen der Länge des Abschnitts des ersten Rammpfahls 2 oberhalb des Meeresbodens 4 entspricht.

Fig. 2 zeigt die vollständig über den ersten Rammpfahl 2 gefädelte erste Hülse 8. Der Einweiser 9 liegt kurz beabstandet über dem Meeresboden 4. Der Abstand beträgt etwa 1 m, vorzugsweise 2 m. Es sind auch alle Zwischenwerte mitoffenbart.

Am meeresbodenabseitigen Ende der ersten Hülse 8 ist ein erstes Auflagestück 11 angeordnet, das positionsfest mit der ersten Hülse 8 verbunden ist und das ein Aufsetzen der ersten Hülse 8 auf den ersten Rammpfahl 2 ermöglicht. Ein Durchrutschen der ersten Hülse 8 wird durch das erste Auflagestück 11 verhindert.

Fig. 3 zeigt einen dritten Verfahrensschritt, bei dem bereits eine zweite Hülse 12 über den zweiten Rammpfahl 3 gestülpt ist und zwischen den beiden benachbarten Hülsen 8, 12 ein Gestänge 13 angeordnet ist, das die beiden Hülsen 8, 12 miteinander positionsfest verbindet.

Die erste Hülse 8 ist mittels des ersten Auflagestücks 11 auf dem ersten Rammpfahl 2 aufgesetzt, und die zweite Hülse 12 ist mittels des zweiten Auflagestücks 14 auf dem zweiten Rammpfahl 3 aufgesetzt.

Zur abschließenden Montage der Übertragungsplattform 1 wird eine Topsides, also ein Plattformaufbau 16 einstückig mittels eines Pontons 15 auf Lokation verschifft. Der Plattformaufbau 16 ist auf einer Grillage 18 auf dem Ponton 15 angeordnet. Der Ponton 15 ist durch Fluten von Wassertanks absenkbar und durch Ausblasen der Wassertanks anhebbar. Die Grillage 18 ist in jeder Höhe so bemessen, dass der Plattformaufbau 16 bei mit Luft gefüllten Wassertanks über obere Enden der Rammpfähle 2, 3 oberhalb der Auflagestücke 11, 14 angeordnet werden kann. Dieser Verfahrensstand ist in Fig. 4 dargestellt.

Der Plattformaufbau 16 wird gemäß Fig. 4 über die oberen meeresabseitigen Enden der Rammpfähle 2, 3 und auch oberhalb der Auflagestücke 11, 14 der zugeordneten Hülsen 8, 12 verfahren, und der Ponton 15 ist in seiner Breite so bemessen, dass er zwischen benachbarten Rammpfählen hindurchfädelbar ist. Die Übertragungsplattform 1 in den Fig. 1, 2, 3 und 4 weist wenigstens drei, vorzugsweise vier oder sechs der Rammpfähle 2, 3 auf. In den Figuren sind der erste und der zweite Rammpfahl 2, 3 dargestellt, die anderen Rammpfähle sind in den Figuren durch den ersten und den zweiten Rammpfahl 2, 3 verdeckt angeordnet.

Durch Fluten der Wassertanks des Pontons 15 wird der Plattformaufbau 16 herabgelassen und liegt danach auf den Rammpfählen 2, 3 auf. Er kann dort dann abschließend dauerhaft befestigt werden.

Fig. 5 zeigt einen Detailaufbau eines meeresbodenseitigen und eines meeresbodenabseitigen Endes der ersten Hülse 8. Die erste Hülse 8 weist an ihrem meeresbodenseitigen Ende den Einweiser 9 auf, der in Form eines sich zum Meeresboden 4 erweiternden Trichters am meeresbodenseitigen Ende der ersten Hülse 8 einstückig mit der ersten Hülse 8 ausgeformt ist. Der Einweiser 9 erleichtert das Fädeln der ersten Hülse 8 mittels des Kranes 7 über das freie obere Ende des ersten Rammpfahls 2 gemäß Fig. 1.

Zwischen der Außenwandung des ersten Rammpfahls 2 und der Innenwandung der ersten Hülse 8 ist wenigstens ein Abstandshalter 20 vorgesehen. Bei dem Abstandshalter 20 kann es sich um einzelne, vorzugsweise elastische Bauteile handeln oder um einen umlaufenden Ring. Der Abstandshalter 20 kann auch als in den Spalt vergossenes Füllmaterial, wie Beton, ausgebildet sein.

Am meeresbodenabseitigen Ende ist das erste Auflagestück 11 für den Plattformaufbau 16 vorgesehen. Das erste Auflagestück 11 ist positionsfest mit der ersten Hülse 8 verbunden. Bei dem ersten Auflagestück 11 kann es sich um eine LMU oder ein Transition Piece handeln. Seitlich an der ersten Hülse 8 sind Halterungen 17 gleichmäßig beabstandet in Längsrichtung L voneinander angeordnet, die jeweils eine Manschette aufweisen, durch die auf beiden Seiten jeweils eine der Kabelführungen 19 geführt ist. Durch die Kabelführungen 19 können nach dem Aufbau der Übertragungsplattform 1 verschiedene Stromkabel geführt werden. Es sind jedoch auch andere Anbauten wie Wasserleitungen, Anlandestationen für Boote, Leitern für Personentransfer, Laufstege etc. an der ersten Hülse 8 denkbar.

### Bezugszeichenliste

- 1: Übertragungsplattform
- 2: erster Rammpfahl
- 3: zweiter Rammpfahl
- 4: Meeresboden

- 6: Hubplattform
- 7: Kran
- 8: erste Hülse
- 9: Einweiser
- 10: Wasseroberfläche
- 11: erstes Auflagestück
- 12: zweite Hülse
- 13: Gestänge
- 14: zweites Auflagestück
- 15: Ponton
- 16: Plattformaufbau
- 17: Halterungen
- 18: Grillage
- 19: Kabelführungen
- 20: Abstandshalter

- L: Längsrichtung

## Patentansprüche

1. Offshore-Plattform mit wenigstens drei Rammpfählen einer Pfahlgründung mit jeweils einer Außenwandung mit einem Außendurchmesser und mit unterschiedlichen Hülsen (8, 12) mit jeweils einer Innenwandung mit einem Innendurchmesser, der größer als der Außendurchmesser ist, an denen außen Anbauteile (17, 19) angeordnet sind, die über die in einen Meeresboden (4) gerammten Rammpfähle (2, 3) gefädelt sind, wobei zwischen der Außenwandung des Rammpfahls (2, 3) und der Innenwandung der Hülse (8, 12) wenigstens ein Abstandshalter (20) vorgesehen ist und die Anbauteile (17, 19) wenigstens eine Kabelführung aufweisen und die unterschiedlichen Hülsen (8, 12) miteinander über ein Gestänge (13) verbunden sind und einen Abstand voneinander aufweisen, der dem Abstand unterschiedlicher Rammpfähle (2, 3) entspricht, über die sie gefädelt sind.

2. Offshore-Plattform nach Anspruch 1,
**dadurch gekennzeichnet, dass** die Hülse (8, 12) mit einem Auflagestück (11, 14) verbunden ist, das auf ein oberes Ende des Rammpfahls (2, 3) aufgesetzt ist.

3. Offshore-Plattform nach einem der Ansprüche 1 oder 2,
**dadurch gekennzeichnet, dass** die Hülse (8, 12) in einer Längsrichtung (L) Öffnungen aufweist.

4. Offshore-Plattform nach einem der Ansprüche 1 bis 3,
**dadurch gekennzeichnet, dass** am meeresbodenseitigen Ende der Hülse (8, 12) eine Einweiservorrichtung angeordnet ist.

5. Offshore-Plattform nach einem der Ansprüche 1 bis 4,
**dadurch gekennzeichnet, dass** sich die übergefädelte Hülse (8, 12) über die gesamte Länge des über den Meeresboden (4) ragenden Rammpfahlabschnitts erstreckt.

6. Verfahren zur Installation einer Offshore-Plattform, indem
wenigstens drei Rammpfähle (2, 3) einer Pfahlgründung mit einer Außenwandung mit einem Außendurchmesser in einen Meeresboden (4) gerammt werden;
über meeresbodenabseitige freie Enden der Rammpfähle (2, 3) jeweils eine Hülse (8, 12) mit einer Innenwandung mit einem Innendurchmesser, der größer als der Außendurchmesser ist, gestülpt wird, an den Hülsen (8, 12) außen Anbauteile (17, 19) befestigt werden,
wobei zwischen der Außenwandung des Rammpfahls (2, 3) und der Innenwandung der Hülse (8, 12) wenigstens ein Abstandshalter (20) angeordnet wird und Kabelführungen (19) außen an der Hülse (8, 12) angeordnet werden, durch die Stromkabel geführt werden und verschiedene Hülsen (8, 12) verschiedener Rammpfähle (2, 3) miteinander durch ein Gestänge (13) verbunden werden.

7. Verfahren nach Anspruch 6,
**dadurch gekennzeichnet, dass** die Hülse (8, 12) zumindest einen Abschnitt weit über den Rammpfahl (2, 3) in Richtung des Meeresbodens (4) gezogen wird.

8. Verfahren nach Anspruch 6 oder 7,
**dadurch gekennzeichnet, dass** die Hülse (8, 12) mit einem Aufsatz verbunden ist, der nach dem Fädeln der Hülse (8, 12) über das freie Ende des Rammpfahls (2, 3) aufgesetzt wird.

9. Verfahren nach einem der Ansprüche 6 bis 8,
**dadurch gekennzeichnet, dass** ein Spalt zwischen der Hülse (8, 12) und dem Rammpfahl (2, 3) vergossen wird.

## Claims

1. Offshore platform with at least three driven piles of a pile foundation, each with an outer wall having an outer diameter and with
different sleeves (8, 12) each having an inner wall with an inner diameter which is larger than the outer diameter, on which attachments (17, 19) are arranged on the outside, which are threaded over the driven piles (2, 3) driven into a seabed (4), wherein at least one spacer (20) is provided between the outer wall of the driven pile (2, 3) and the inner wall of the sleeve (8, 12), and the attachments (17, 19) and the attachments (17, 19) have at least one cable guide, and the different sleeves (8, 12) are connected to one another by means of a linkage (13) and are at a distance from one another which corresponds to the distance between different driven piles (2, 3) over which they are threaded.

2. Offshore platform according to claim 1, **characterised in that** the sleeve (8, 12) is connected to a support piece (11, 14) which is placed onto an upper end of the driven pile (2, 3).

3. Offshore platform according to one of claims 1 or 2, **characterised in that** the sleeve (8, 12) has openings in a longitudinal direction (L).

4. Offshore platform according to one of claims 1 to 3, **characterised in that** a guide device is arranged on the end of the sleeve (8, 12) nearest to the seabed.

5. Offshore platform according to one of claims 1 to 4, **characterised in that** the sleeve (8, 12) which is threaded on extends over the entire length of the portion of the driven pile projecting above the seabed (4).

6. Method for installation of an offshore platform, by at least three driven piles (2, 3) of a pile foundation with an outer wall having an external diameter being driven into the seabed (4); a sleeve (8, 12) with an inner wall having an internal diameter which is larger than the external diameter being threaded over free ends of the driven piles (2, 3) remoting from the seabed, and attachments (17, 19) being fastened on the outside of the sleeves (8, 12) wherein between the outer wall of the driven pile (2, 3) and the inner wall of the sleeve (8, 12) at least one spacer (20) is arranged and cable guides are arranged on the outside of the sleeves (8, 12) through which electric cables are guided and different sleeves (8, 12) of different driven piles (2, 3) are connected to one another by means of a linkage (13).

7. Method according to claim 6, **characterised in that** the sleeve (8, 12) is pulled at least some way over the driven pile (2, 3) in the direction of the seabed (4).

8. Method according to claim 6 or 7, **characterised in that** the sleeve (8, 12) is connected to a fitting which is put in place after the sleeve (8, 12) is threaded over the free end of the driven pile (2, 3).

9. Method according to one of claims 6 to 8, **characterised in that** a gap between the sleeve (8, 12) and the driven pile (2, 3) is sealed.

## Revendications

1. Plateforme offshore avec au moins trois pieux d'une fondation sur pieux avec respectivement une paroi extérieure avec un diamètre extérieur et avec différents manchons (8, 12), avec respectivement une paroi intérieure avec un diamètre intérieur qui est supérieur au diamètre extérieur, sur lesquels sont placées à l'extérieur des pièces rapportées (17, 19) qui sont enfilées par les pieux (2, 3) enfoncés dans le fond de la mer (4), cependant qu'il est prévu au moins un espaceur (20) entre la paroi extérieure du pieu (2, 3) et la paroi intérieure du manchon (8, 12) et que les pièces rapportées (17, 19) présentent au moins un guidage de câble et les différents manchons (8, 12) sont reliés l'un à l'autre par une tringlerie (13) et présentent un écart l'un par rapport à l'autre qui correspond à l'écart de différents pieux (2, 3) par lesquels ils sont enfilés.

2. Plateforme offshore selon la revendication 1, **caractérisée en ce que** le manchon (8, 12) est relié à une pièce d'appui (11, 14) qui est posée sur une extrémité supérieure du pieu (2, 3).

3. Plateforme offshore selon l'une des revendications 1 ou 2, **caractérisée en ce que** le manchon (8, 12) présente des orifices dans un sens longitudinal (L).

4. Plateforme offshore selon l'une des revendications 1 à 3, **caractérisée en ce qu'**un dispositif d'assistant est placé à l'extrémité côté mer du manchon (8, 12).

5. Plateforme offshore selon l'une des revendications 1 à 4, **caractérisée en ce que** le manchon qui a été enfilé par dessus (8, 12) s'étend sur toute la longueur de la section de pieu qui sort au-dessus du fond de la mer (4).

6. Procédé pour l'installation d'une plateforme offshore, au moins trois pieux (2, 3) d'une fondation sur pieux avec une paroi extérieure et un diamètre extérieur étant enfoncés dans le fond de la mer (4), respectivement un manchon (8, 12) avec une paroi intérieure avec un diamètre intérieur qui est supérieur au diamètre extérieur étant mis sur des extrémités libres éloignées du côté fond de la mer, des pièces rapportées (17, 19) étant fixées à l'extérieur aux manchons (8, 12), cependant qu'au moins espaceur (20) est placé entre la paroi extérieure du pieu (2, 3) et la paroi intérieure du manchon (8, 12) et que des guidages de câble (19), par lesquels des câbles électriques sont guidés, sont placés à l'extérieur sur le manchon (8, 12) et que différents manchons (8, 12) de différents pieux (2, 3) sont reliés l'un à l'autre par une tringlerie (13).

7. Procédé selon la revendication 6, **caractérisé en ce que** le manchon (8, 12) est tiré pour au moins une section largement au-dessus du pieu (2, 3) en direction du fond de la mer (4).

8. Procédé selon la revendication 6 ou 7, **caractérisé en ce que** le manchon (8, 12) est relié à une pièce rapportée supérieure qui est posée sur l'extrémité libre du pieu (2, 3) après avoir enfilé le manchon (8, 12).

9. Procédé selon l'une des revendications 6 à 8, **caractérisé en ce qu'**une fente entre le manchon (8, 12) et le pieu (2, 3) est fermée par coulage.
